# EUROPÄISCHE PATENTSCHRIFT

(11) **EP 3 536 956 B1**
(45) Veröffentlichungstag und Bekanntmachung des Hinweises auf die Patenterteilung: **07.01.2026**
(21) Anmeldenummer: 19161045.0
(22) Anmeldetag: 06.03.2019
(51) Int. Cl.: F04C 2/08, F04C 2/10, F04C 14/06, F04C 15/00

(54) **UNTERSTÜTZUNGSTASCHEN**
SUPPORT POCKETS
SACS DE SUPPORT

(30) Priorität: 06.03.2018 DE 102018105121
(43) Veröffentlichungstag der Anmeldung: 11.09.2019
(73) Patentinhaber: Schwäbische Hüttenwerke Automotive GmbH, 73433 Aalen (DE)
(72) Erfinder: Jäggle, Gerd, 88521 Ertingen (DE); Raatschen, Moritz, 88427 Bad Schussenried (DE); Ehringer, Michael, 88427 Bad Schussenried (DE)
(74) Vertreter: SSM Sandmair

(56) Entgegenhaltungen:
- DE-A1- 102005 007 082
- DE-A1- 102007 055 911
- DE-A1- 102008 053 318
- DE-A1- 102009 024 216
- DE-A1- 102011 100 105
- DE-A1- 19 626 153
- JP-A- 2000 303 966
- JP-A- 2014 173 587
- JP-A- 2015 108 306
- JP-A- H0 275 783
- US-A- 5 340 293

## Beschreibung

Die Erfindung betrifft eine Rotationspumpe mit einem Gehäuse, das einen Förderraum mit einem Einlass für ein Fluid auf einer Saugseite der Rotationspumpe und einem Auslass für das Fluid auf einer Druckseite der Pumpe aufweist. Im Förderraum sind zentrisch ein Außenrotor und exzentrisch ein Innenrotor gelagert, die gemeinsam Förderzellen bilden, um das Fluid von der Saugseite zur Druckseite zu fördern. Der Außenrotor umfasst eine Außenumfangswand, die gleitend an einer Innenumfangswand des Förderraums, die insbesondere durch das Gehäuse gebildet ist, gelagert ist.

Rotationspumpen mit Außenrotoren, die an einer Innenumfangswand eines Förderraums gleitend gelagert sind, können insbesondere nach längeren Standzeiten Anlaufprobleme haben, wenn der Außenrotor mit seiner Außenumfangsfläche im Wesentlichen vollflächig an der Innenumfangswand des Förderraums der Rotationspumpe anliegt. Die Haft- und/oder Reibungskräfte zwischen der Außenumfangsfläche des Außenrotors und der Innenumfangsfläche können so groß sein, dass beim Anlaufen der Pumpe zunächst kein oder nur sehr wenig Fluid gefördert wird. Dies kann zu Schäden an der Pumpe und/oder an Aggregaten, die mit dem Fluid, das durch die Pumpe gefördert wird, versorgt werden sollen, bis hin zu deren Zerstörung führen.

Die DE 10 2008 053318 A1 betrifft eine reversible Zahnradmaschine mit einem Förderraum, in dem zentrisch ein Außenrotor und exzentrisch ein Innenrotor gelagert ist. In der Innenumfangswand des Förderraums sind zwei Lagerkammern gebildet, die eine Lagerung für den Außenrotor bilden und über Zuführungen, die mit der Zuführung für das zu pumpende Fluid verbunden sind. Die Zuführungsleitungen sind im Gehäuse der Zahnradmaschine ausgebildet. Weitere Zahnradmaschinen oder Pumpen mit Taschen in der Außenumfangsfläche des Außenzahnrads, Taschen in der Außenumfangsfläche des Außenzahnrads und Taschen in der Innenumfangsfläche des Förderraums, oder Taschen in der Innenumfangsfläche des Förderraums sind aus der DE 10 2007 055911 A1, der DE 10 2011 100105 A1 und der JP 2015 108306 A bekannt. Weitere gattungsgemäße Rotationspumpen sind aus der JP h02 75783 A, der JP 2000 303966 A, der DE 10 2005 007082 A1, der DE 196 26 153 A1 und der JP 2014 173587 A bekannt.

Die US 5,340,293 A1 beispielsweise offenbart eine Rotationspumpe, bei der ein innerer Rotor durch eine Buchse drehbar gelagert ist und ein äußerer Rotor in einem Abstandshalter aufgenommen ist. Zur Reduzierung der Reibung zwischen Außenrotor und Abstandshalter offenbart die Druckschrift eine Tasche, welche mit dem Auslass der Rotationspumpe über einen Kanal verbunden ist und aktiv mit Druckfluid beaufschlagt wird. Eine ähnliche Pumpe offenbart auch die DE 10 2009 024 216 A1.

Es ist eine Aufgabe der Erfindung, eine Rotationspumpe zur Verfügung zu stellen, die weniger oder keine Anlaufprobleme zum Beispiel bei einem Kaltstart hat.

Diese Aufgabe wird durch die Rotationspumpe mit den Merkmalen des Anspruchs 1 gelöst. Die von Anspruch 1 abhängigen Ansprüche können die erfindungsgemäße Rotationspumpe vorteilhaft weiterbilden.

Die Erfindung betrifft eine Rotationspumpe, die ein Gehäuse mit einem Förderraum, der einen Einlass für ein Fluid auf einer Saugseite der Rotationspumpe und einen Auslass für das Fluid auf einer Druckseite der Rotationspumpe aufweist, umfasst. Die Rotationspumpe umfasst weiterhin einen Innenrotor, der exzentrisch in dem Förderraum angeordnet ist, und einen Außenrotor, der in dem Förderraum zentrisch angeordnet ist und mit dem Innenrotor Förderzellen bildet, wobei der Außenrotor mit seiner Außenumfangswand gleitend an einer Innenumfangswand des Förderraums gelagert ist und von dieser bevorzugt eine Führung erfährt. Die Innenumfangswand des Förderraums oder die Außenumfangswand des Außenrotors weist wenigstens zwei Taschen respektive Unterstützungstaschen auf.

Im Bereich der Taschen hat die Außenumfangswand des Außenrotors keinen Kontakt mit der Innenumfangswand des Förderraums der Rotationspumpe. Das heißt, dass im Bereich der Taschen die Außenumfangswand des Außenrotors und die Innenumfangswand des Förderraums weder dichtend aneinander liegen noch dort eine Führung des Außenrotors durch die Innenumfangswand, insbesondere durch das Gehäuse, stattfindet. Bei der Rotationspumpe kann es sich insbesondere um einer Innenzahnradpumpe oder eine Pendelschieberpumpe handeln. Vorzugsweise ist die Rotationspumpe als eine Schmierölpumpe eines Kraftfahrzeugs, insbesondere zur Schmierung und/oder Kühlung eines Verbrennungsmotors des Kraftfahrzeugs, ausgebildet.

Die Taschen können so an der Innenumfangswand des Förderraums, insbesondere des Gehäuses, angeordnet sein oder eine derart dimensionierte radiale und axiale Erstreckung aufweisen, dass keine direkte Verbindung zwischen den Taschen und dem Auslass besteht. Vorzugsweise fehlt eine direkte Verbindung, wie beispielsweise ein Kanal oder eine Nut, die die Taschen mit dem Auslass verbindet. Die Begriffe "axial" und "radial" sind insbesondere auf die Rotationsachse des Innenrotors und/oder Außenrotors bezogen, so dass der Ausdruck "axial" insbesondere eine Richtung bezeichnet, die parallel oder koaxial zu der Rotationsachse verläuft. Ferner bezeichnet der Ausdruck "radial" insbesondere eine Richtung, die senkrecht zu der Rotationsachse verläuft. Unter einer "radialen Erstreckung" soll insbesondere eine Erstreckung entlang oder parallel zu einer Radialrichtung verstanden werden. Unter einer "axialen Erstreckung" soll insbesondere eine Erstreckung entlang oder parallel zu einer Axialrichtung verstanden werden.

Eine Versorgung der Taschen mit dem Fluid aus dem Förderraum erfolgt lediglich durch Leckage. Zur Einstellung der Versorgung der Taschen mit dem Fluid aus dem Förderraum können Dichtspalte, beispielsweise ein axialer Dichtspalt zwischen einer Stirnseite des Außenrotors und einer Axialwand des Gehäuses, und/oder die Dimensionierung der Taschen, beispielsweise die axiale und/oder radiale Erstreckung der Taschen, entsprechend gewählt werden. Vorteilhaft sind die Dichtspalte und/oder die Taschen in der Art und Weise ausgeführt, dass eine möglichst geringe Leckage aus dem Förderraum in die Taschen stattfindet.

Die Taschen erstrecken sich nur über einen Teil der axialen Länge des Außenrotors, mit nur einer offenen Stirnseite. Die Taschen sind in Axialrichtung kürzer als die axiale Länge des Außenrotors. Die Taschen können insbesondere an einer Stirnseite offen sein, die einem den Förderraums axial abschließenden Boden oder Deckel zugewandt ist.

Vorzugsweise ist die radiale Erstreckung der Taschen wesentlich kleiner als die axiale Erstreckung der Taschen. Die radiale Erstreckung beträgt vorteilhaft maximal 20% der axialen Erstreckung, besonders vorteilhaft maximal 10% der axialen Erstreckung und ganz besonders vorteilhaft maximal 5% der axialen Erstreckung. Die radiale Erstreckung der Taschen beträgt vorteilhaft maximal 3 Millimeter, besonders vorteilhaft maximal 1,5 Millimeter und ganz besonders vorteilhaft maximal 0,5 Millimeter.

Die Taschen werden durch Leckage innerhalb des Förderraums mit dem von der Rotationspumpe geförderten Fluid versorgt oder gefüllt.

Wenigstens eine der Taschen kann im Bereich des Auslasses aus dem Förderraum, im Bereich des Einlasses in den Förderraum, im Bereich des Dichtstegs oder im Bereich des Triebstegs angeordnet sein. Die Taschen können, in Radialrichtung betrachtet, benachbart zum Auslass, benachbart zum Einlass, benachbart zum Dichtsteg oder benachbart zum Triebsteg angeordnet sein. Die Taschen sind bevorzugt von dem Einlass und dem Auslass für das Fluid getrennt.

Eine der Taschen kann sich in Umfangsrichtung der Innenumfangswand von dem Auslass bis zum Einlass erstrecken.

Eine der Taschen kann sich in Umfangsrichtung der Außenumfangswand des Außenrotors und der Innenumfangswand des Förderraums von dem Dichtsteg bis zum Triebsteg erstrecken.

Die Rotationspumpe weist zwei Taschen, drei Taschen oder mehr auf. Eine erste Tasche liegt im Bereich des Einlasses in den Förderraum und eine zweite Tasche im Bereich des Auslasses aus dem Förderraum. Die erste Tasche und die zweite Tasche können beispielsweise in Bezug auf eine Rotationsachse des Außenrotors einander gegenüberliegend angeordnet oder in Umfangsrichtung zueinander in oder gegen eine Drehrichtung der Pumpe versetzt angeordnet sein.

Die zwei, drei oder mehreren Taschen können über den Innenumfang des Förderraums vorzugsweise gleichmäßig, verteilt angeordnet sein.

Wenn die Innenumfangswand des Förderraums zwei Taschen aufweist, können diese Taschen über eine Verbindung fluidisch miteinander verbunden sein. Diese Verbindung kann in der Innenumfangswand des Förderraums und/oder der Außenumfangswand des Außenrotors gebildet sein. Die Verbindung kann die Taschen permanent oder drehpositionsabhängig vom Außenrotor miteinander verbinden. Bei zwei, drei oder mehr Taschen kann sich wenigstens eine der Taschen zum Beispiel in Geometrie und/oder Form und/oder Größe von wenigstens einer der anderen Taschen unterscheiden.

Der Innenrotor oder der Außenrotor kann mit einem Antrieb, wie zum Beispiel einem Elektromotor oder einer von einem Verbrennungsmotor angetriebenen Welle verbunden oder gekuppelt sein, der die Antriebsenergie für die Rotationspumpe erzeugt. Bevorzugt ist der Rotor mit einem Elektromotor verbunden. Weist das Kraftfahrzeug als Antrieb einen Verbrennungsmotor auf, so kann die Rotationspumpe durch den Elektromotor, vorzugsweise unabhängig von dem Verbrennungsmotor, beispielsweise bei Stillstand des Verbrennungsmotors, angetrieben werden. Die Rotationspumpe weist vorteilhaft den Elektromotor auf. Die Rotationspumpe ist vorzugsweise als eine elektrische Rotationspumpe ausgebildet. Die Rotationspumpe ist vorzugsweise als eine Hilfspumpe und/oder eine Zusatzpumpe zur Unterstützung und/oder zum zumindest teilweisen Ersatz einer Haupt- oder Primärpumpe in einem Schmier- und/oder Kühlmittelsystem eines Kraftfahrzeugs ausgebildet. Unter "vorgesehen" soll insbesondere speziell ausgebildet, ausgelegt, ausgeführt, angeordnet und/oder programmiert verstanden werden.

Eine Drehrichtung der Rotationspumpe kann bevorzugt umgeschaltet werden, so dass die Pumpe flexibel eingesetzt werden kann. Das Umschalten der Drehrichtung der Rotationspumpe ändert die Förderstromrichtung des zu fördernden Mediums durch die Rotationspumpe, bei der es sich mit anderen Worten um eine umsteuerbare Rotationspumpe handelt.

Das Gehäuse der Rotationspumpe, insbesondere für eine Innenzahnradpumpe oder eine Pendelschieberpumpe, kann einen topfförmigen Teil umfassen, der eine Innenumfangswand und einen Boden eines Förderraums der Rotationspumpe bildet. Die Innenumfangswand umfasst die Taschen.

Im Folgenden wird die Erfindung anhand von Figuren näher erläutert.

Die Figuren zeigen im Einzelnen:
- Figur 1: Förderraum mit Tasche in der Innenumfangswand des Förderraums in einem zentralen Bereich des Auslasses aus dem Förderraum.
- Figur 2: Förderraum mit Tasche in der Innenumfangswand des Förderraums im Bereich des Einlasses in den Förderraum, mit Verbindungskanal, der die Tasche mit dem Einlass verbindet.
- Figur 3: Förderraum mit angedeutetem Innen- und Außenrotor und je einer Tasche in der Innenumfangswand des Förderraums im Bereich des Einlasses in den Förderraum und des Auslasses aus dem Förderraum und einem Verbindungskanal, der eine der Taschen mit dem Einlass, und einem weiteren Verbindungskanal, der die andere der Taschen mit dem Auslass verbindet.
- Figur 4: Förderraum mit je einer Tasche in der Innenumfangswand des Förderraums im Bereich des Dichtstegs und des Triebstegs.
- Figur 5: Förderraum mit einer Tasche in der Innenumfangswand des Förderraums, in einem in oder gegen eine Drehrichtung der Rotationspumpe versetzten Bereich des Auslasses aus dem Förderraum.
- Figur 6: Förderraum mit je einer erfindungsgemäßen Tasche in der Innenumfangswand des Förderraums im Bereich des Einlasses in den Förderraum und des Auslasses aus dem Förderraum.
- Figur 7: Förderraum mit drei erfindungsgemäßen Taschen in der Innenumfangswand des Förderraums in einer Draufsicht und in einer perspektivischen Ansicht mit Innenrotor und Außenrotor.
- Figur 8: Förderraum mit Tasche in der Innenumfangswand des Förderraums in einem zentralen Bereich des Einlasses in den Förderraum.
- Figur 9: Förderraum mit angedeutetem Innen- und Außenrotor und je einer Tasche in der Innenumfangswand des Förderraums im Bereich des Dichtstegs und des Triebstegs und einer Verbindung im Bereich des Triebstegs, die die Tasche mit einer Förderzelle der Rotationspumpe verbindet.
- Figur 10: Förderraum mit angedeutetem Innen- und Außenrotor und je einer Tasche in der Innenumfangswand des Förderraums im Bereich des Dichtstegs und des Triebstegs sowie einer Verbindung im Bereich des Triebstegs und einer Verbindung im Bereich des Dichtstegs.

Die Figur 1 zeigt einen Blick von oben in einen Förderraum 1 einer Rotationspumpe, die nicht im Umfang des unabhängigen Anspruchs 1 liegt, jedoch nützlich für das Verständnis ist. Von der Rotationspumpe ist ein Teil des Gehäuses 2 zu sehen, mit dem Boden 3 des Förderraums 1.

Im Boden 3 ist exzentrisch eine Öffnung 4 gebildet, durch die beispielsweise eine Antriebsachse für den nur in den Figuren 3, 7, 9, 10 gezeigten Innenrotor 9 in das Innere des Förderraums 1 geführt werden kann.

Im Boden 3 ist ferner ein Einlass 5 für ein Fluid in den Förderraum 1 und ein Auslass 6 für das Fluid aus dem Förderraum 1 gebildet. Die Nummerierung gilt für eine Rotationspumpe mit einem sich gegen den Uhrzeigersinn drehenden Innenrotor 9. Bei einer Umkehr der Drehrichtung wird entsprechend der Einlass 5 zum Auslass 6 gebildet, und der Auslass 6 zum Einlass 5.

Das Gehäuse 2 bildet eine Innenumfangsfläche 11 des Förderraums 1, die zusammen mit einer Außenumfangsfläche 12 des ebenfalls nur in den Figuren 3, 7, 9, 10 gezeigten Außenrotors 10 über weite Teile des Umfangs einen Dichtspalt 16 bildet, so dass die Innenumfangsfläche 11 für den Außenrotor 10 eine Führung oder Gleitfläche bildet.

In der Innenumfangsfläche 11 ist im Bereich des Auslasses 6 eine Tasche 7 gebildet, die sich radial nach außen erstreckt. Die Tasche 7 ist in Umfangsrichtung betrachtet mittig oder zentral zum Auslass 6 angeordnet. Im Bereich der Tasche 7 sind die Außenumfangsfläche 12 des Außenrotors 10 und die Innenumfangsfläche 11 des Förderraums 1 deutlich voneinander beabstandet, so dass im Bereich der Tasche 7 der Außenrotor 10 keine Führung durch die Innenumfangsfläche 11 erfährt. In die Tasche 7 kann beispielsweise über einen Leckagefluss Fluid vom Auslass 6 und/oder von wenigstens einer vom Innenrotor 9 und Außenrotor 10 gebildeten Förderzelle 13, in der das Fluid vom Einlass 5 zum Auslass 6 transportiert wird und dabei verdichtet und/oder auf ein höheres Druckniveau gehoben werden kann, gelangen.

Bei dem Fluid kann es sich beispielweise um ein Öl handeln, das aus einem Reservoir zu einem Verbraucher gepumpt wird. Das sich in der Tasche 7 sammelnde Fluid oder Öl kann dann beim Anfahren der Rotationspumpe genutzt werden, um eine Sofortschmierung im Dichtspalt zwischen Innenumfangswand 11 und Außenumfangsfläche 12 des Außenrotors 10 zu gewährleisten, so dass die zum Anfahren der Rotationspumpe notwendige Kraft reduziert werden kann. Das in der Tasche 7 angesammelte Fluid kann auch eine dämpfende Wirkung haben und zu einer größeren Laufruhe der Rotationspumpe, das heißt beispielsweise geringere Geräuschentwicklung, während des Betriebs der Rotationspumpe beitragen. Schließlich kann das Fluid in der Tasche 7 eine Abnutzung der Außenumfangsfläche 12 des Außenrotors 10 und der Innenumgangsfläche 11 des Förderraums 1 verhindern oder zumindest verzögern und so die Betriebslebensdauer der Rotationspumpe erhöhen.

In der Figur 2 die eine Rotationspumpe zeigt, die nicht im Umfang des unabhängigen Anspruchs 1 liegt, jedoch nützlich für das Verständnis ist, ist die Tasche 7 im Bereich des Einlasses 5 gebildet und über eine Verbindung 8 im Boden 3 mit dem Einlass 5 verbunden. Fluid kann vom Einlass 5 über die Verbindung 8 in die Tasche 7 fließen und die Tasche 7 mit dem zu pumpenden Fluid füllen. Die Verbindung 8 ist als eine zum Förderraum 1 offene Nut im Boden 3 ausgebildet.

Die Figur 3 zeigt eine Ausführung einer Rotationspumpe, die nicht im Umfang des unabhängigen Anspruchs 1 liegt, jedoch nützlich für das Verständnis ist, bei der in der Innenumfangsfläche 11 des Förderraums 1 zwei Taschen 7 gebildet sind. In der Figur 3 sind der Innenrotor 9 und der Außenrotor 10 angedeutet. Jeweils eine Tasche 7 ist im Bereich des Einlasses 5 und des Auslasses 6 gebildet. Jede der Taschen 7 ist über eine Verbindung 8 mit dem ihr zugeordneten Einlass 5 respektive Auslass 6 verbunden. Durch eine weitere nicht dargestellte Verbindung, die beispielsweise in der Innenumfangswand 11 oder im Boden 3 gebildet sein kann, können die beiden dargestellten Verbindungen 8 oder die Taschen 7 fluidisch miteinander verbunden sein.

In der Figur 4 ist jeweils eine Tasche 7 im Bereich des Triebstegs 14 und des Dichtstegs 15 in der Innenumfangswand 11 ausgebildet. In der Figur 5, die im Wesentlichen der Figur 1 entspricht, und somit auch nicht im Umfang des unabhängigen Anspruchs 1 liegt, jedoch nützlich für das Verständnis ist, ist die einzige Tasche 7 in Umfangsrichtung betrachtet nicht mittig oder zentral. sondern versetzt zum Auslass 6 angeordnet. Die Tasche 7 dieser Ausführung kann insbesondere von sie überlaufenden, nur in den Figuren 3, 7, 9, 10 gezeigten Förderzellen 13 und/oder einem Leckagefluss mit Fluid versorgt und gefüllt werden.

Im Ausführungsbeispiel der Figur 6 entspricht die Anordnung der Taschen 7 in der Innenumfangsfläche 11 der Anordnung wie in der Figur 3 gezeigt. Anders als in der Figur 3 sind die Taschen 7 nicht über jeweils eine Verbindung 8 mit dem Einlass 5 respektive dem Auslass 6 verbunden, sondern werden über einen Leckagefluss und eventuell über sie überlaufende Förderzellen 13 mit dem Fluid versorgt.

Die Figur 7 zeigt ein Ausführungsbeispiel einer erfindungsgemäßen Rotationspumpe mit drei Taschen 7, die über den Umfang des Förderraums 1 und damit in Umfangsrichtung betrachtet im Wesentlichen gleichmäßig verteilt angeordnet sind. Die Taschen 7 können alle identisch ausgebildet sein oder jede der Taschen 7 kann eine andere Geometrie und/oder Form und/oder Größe aufweisen als eine andere der Taschen 7.

In einer perspektivischen Ansicht ist das Gehäuse 2 mit dem Förderraum 1 gezeigt. Im Förderraum 1 ist der Außenrotor 10 und im Außenrotor 10 ein exzentrisch gelagerter Innenrotor 9 angeordnet. Der Innenrotor 9 und der Außenrotor 10 bilden gemeinsam Förderzellen 13, in denen das Fluid vom Einlass 5 zum Auslass 6 transportiert werden kann, wobei während des Transports der Druck im Fluid erhöht und/oder das Fluid verdichtet wird. Der Innenrotor 9 oder der Außenrotor 10 kann mit einem Drehantrieb verbunden sein, wobei der angetriebene Innenrotor 9 / Außenrotor 10 die Drehbewegung auf den nicht angetriebenen Außenrotor 10 / Innenrotor 9 überträgt.

Das Ausführungsbeispiel der Figur 8 entspricht im Wesentlichen dem der Figur 2, und liegt somit ebenfalls nicht im Umfang des unabhängigen Anspruchs 1, ist jedoch nützlich für das Verständnis. In der Figur 8 ist die Tasche 7 in Umfangsrichtung betrachtet zentral oder mittig im Bereich des Einlasses 5 angeordnet. Der Tasche 7 fehlt eine direkte Verbindung zum Einlass 5 und zum Auslass 6. Die Rotationspumpe kann alternativ eine Verbindung aufweisen, die die im Bereich des Einlasses 5 angeordnete Tasche 7 mit dem Auslass 6 verbindet. Die Verbindung kann in dem Boden 3, der Außenumfangsfläche 12 und/oder der Innenumfangsfläche 11 verlaufen.

In der Figur 9, die nicht im Umfang des unabhängigen Anspruchs 1 liegt, jedoch nützlich für das Verständnis ist, ist je eine Tasche 7 im Bereich des Dichtstegs 15 und des Triebstegs 14 angeordnet. Im Triebsteg 14 ist eine Verbindung 8 ausgebildet, die die Tasche 7 mit jeweils der die Verbindung 8 überlaufenden Förderzelle 13 verbindet, so dass das Restfluid aus dieser Förderzelle 13, das unter einem besonders hohen Druck (insbesondere Quetschdruck) stehen kann, in die Tasche 7 einfließen kann. Diese Druckentlastung am oder im Triebsteg 14 kann vorteilhaft für die Laufruhe des Innenrotors 9 sein, da dadurch Kräfte orthogonal zur Rotationsachse des Innenrotors 9 verringert werden können.

In der Figur 10,die nicht im Umfang des unabhängigen Anspruchs 1 liegt, jedoch nützlich für das Verständnis ist, ist je eine Tasche 7 im Bereich des Dichtstegs 15 und des Triebstegs 14 angeordnet. Im Triebsteg 14 und im Dichtsteg 15 ist jeweils eine Verbindung 8 ausgebildet, die die jeweilige Tasche 7 mit jeweils der die Verbindung 8 überlaufenden Förderzelle 13 verbindet.

### Bezugszeichenliste:

- 1: Förderraum
- 2: Gehäuse
- 3: Boden
- 4: Öffnung
- 5: Einlass
- 6: Auslass
- 7: Tasche
- 8: Verbindung
- 9: Innenrotor
- 10: Außenrotor
- 11: Innenumfangswand
- 12: Außenumfangswand
- 13: Förderzelle
- 14: Triebsteg
- 15: Dichtsteg
- 16: Dichtspalt

## Patentansprüche

1. Rotationspumpe, die Folgendes umfasst:
(a) ein Gehäuse (2) mit einem Förderraum (1), der einen Einlass (5) für ein Fluid auf einer Saugseite der Rotationspumpe und einen Auslass (6) für das Fluid auf einer Druckseite der Rotationspumpe aufweist,
(b) einen Innenrotor (9), der exzentrisch in dem Förderraum (1) angeordnet ist,
(c) einen Außenrotor (10), der zentrisch in dem Förderraum (1) angeordnet ist und mit dem Innenrotor (9) Förderzellen (13) bildet,
(d) wobei der Außenrotor (10) mit seiner Außenumfangswand (12) gleitend an einer Innenumfangswand (11) des Förderraums (1) gelagert ist,
(e) die Innenumfangswand (11) des Förderraums (1) wenigstens eine erste Tasche (7) im Bereich des Einlasses (5) und eine zweite Tasche (7) im Bereich des Auslasses (6) aufweist,
(f) und sich die Taschen (7) nur über einen Teil der axialen Länge des Förderraums (1) oder des Außenrotors (10) erstrecken,
**dadurch gekennzeichnet, dass**
(g) die Taschen (7) nur eine offene Stirnseite aufweisen und
(h) von dem Einlass (5) und dem Auslass (6) getrennt sind und eine Versorgung der Taschen (7) mit dem Fluid aus dem Förderraum lediglich durch Leckage erfolgt.

2. Rotationspumpe nach dem vorhergehenden Anspruch, umfassend wenigstens eine weitere, dritte Tasche (7), wobei die wenigstens drei Taschen (7) über den Innenumfang des Förderraums (1) und auch eine Versorgung der dritten Tasche (7) mit dem Fluid aus dem Förderraum lediglich durch Leckage erfolgt.

3. Rotationspumpe nach dem vorhergehenden Anspruch, wobei die dritte Tasche (7) im Bereich des Dichtstegs (15) oder des Triebstegs (14) angeordnet ist.

4. Rotationspumpe nach dem vorhergehenden Anspruch, wobei die weitere Tasche (7) sich in Umfangsrichtung der Innenumfangswand (11) von dem Auslass (6) bis zum Einlass (5) erstreckt.

5. Rotationspumpe nach einem der vorhergehenden Ansprüche, wobei die erste Tasche (7) und/oder die zweite Tasche (7) sich in der Innenumfangswand (11) von dem Dichtsteg (15) bis zum Triebsteg (14) erstreckt oder erstrecken.

6. Rotationspumpe nach einem der vorhergehenden Ansprüche, wobei die Innenumfangswand (11) des Förderraums (1) und/oder die Außenumfangswand (12) des Außenrotors (10) wenigstens zwei Taschen (7) aufweist, die über eine Verbindung miteinander verbunden sind.

7. Rotationspumpe nach einem der vorhergehenden Ansprüche, umfassend einen Elektroantrieb.

## Claims

1. A rotary pump, comprising:
(a) a housing (2) featuring a delivery space (1) which comprises an inlet (5) for a fluid on a suction side of the rotary pump and an outlet (6) for the fluid on a pressure side of the rotary pump;
(b) an inner rotor (9) which is arranged eccentrically in the delivery space (1); and
(c) an outer rotor (10) which is arranged centrically in the delivery space (1) and forms delivery cells (13) with the inner rotor (9),
(d) wherein an outer circumferential wall (12) of the outer rotor (10) is mounted in a sliding manner on an inner circumferential wall (11) of the delivery space (1),
(e) the inner circumferential wall (11) comprises at least a first pocket (7) in the region of the inlet (5) and a second pocket (7) in the region of the outlet (6),
(f) and the pockets (7) extend over only some of the axial length of the delivery space (1) or the outer rotor (10),
**characterised in that**
(g) the pockets (7) comprise only one open end-facing side and
(h) are separated from the inlet (5) and the outlet (6), and the pockets (7) are supplied with the fluid from the delivery space (1) only by leakage.

2. The rotary pump according to the preceding claim, comprising another, third pocket (7), wherein the at least three pockets (7) are arranged in a distribution over the inner circumference of the delivery space (1), and the third pocket (7) is also supplied with the fluid from the delivery space (1) only by leakage.

3. The rotary pump according to the preceding claim, wherein the third pocket (7) is arranged in the region of the sealing stay (15) or driving stay (14).

4. The rotary pump according to the preceding claim, wherein the additional pocket (7) extends from the outlet (6) up to the inlet (5) in the circumferential direction of the inner circumferential wall (11).

5. The rotary pump according to any one of the preceding claims, wherein the first pocket (7) and/or the second pocket (7) extend(s) from the sealing stay (15) up to the driving stay (14) in the circumferential direction of the inner circumferential wall (11).

6. The rotary pump according to any one of the preceding claims, wherein the inner circumferential wall (11) of the delivery space (1) and/or the outer circumferential wall (12) of the outer rotor (10) comprises at least two pockets (7) which are connected to each other via a connection (8).

7. The rotary pump according to any one of the preceding claims, comprising an electric drive.

## Revendications

1. Pompe rotative, comprenant :
(a) un boîtier (2) comportant un espace de refoulement (1) présentant une entrée (5) pour un fluide sur un côté aspiration de la pompe rotative et une sortie (6) pour le fluide sur un côté pression de la pompe rotative ;
(b) un rotor intérieur (9) disposé de manière excentrée dans l'espace de refoulement (1) ; et
(c) un rotor extérieur (10) disposé de manière centrée dans l'espace de refoulement (1) et formant des cellules de refoulement (13) avec le rotor intérieur (9),
(d) la paroi circonférentielle extérieure (12) du rotor extérieur (10) étant montée de manière coulissante sur une paroi circonférentielle intérieure (11) de l'espace de refoulement (1),
(e) la paroi circonférentielle intérieure (11) de l'espace de refoulement (1) présentant au moins une première poche (7) dans la zone de l'entrée (5) et une deuxième poche (7) dans la zone de la sortie (6),
(f) et les poches (7) ne s'étendant que sur une partie de la longueur axiale de l'espace de refoulement (1) ou du rotor extérieur (10),
**caractérisée en ce que**
(g) les poches (7) ne présentent qu'une seule face frontale ouverte et
(h) sont séparées de l'entrée (5) et de la sortie (6) et alimentées en fluide de l'espace de refoulement (1) uniquement par fuite.

2. Pompe rotative selon la revendication précédente, comprenant en outre au moins une troisième poche (7), lesdites au moins trois poches (7) étant disposées de manière répartie sur la circonférence intérieure de l'espace de refoulement (1), la troisième poche (7) étant aussi alimentée en fluide de l'espace de refoulement (1) uniquement par fuite.

3. Pompe rotative selon la revendication précédente, dans laquelle la troisième poche (7) est disposée dans la zone de la traverse d'étanchéité (15) ou de la traverse d'entraînement (14).

4. Pompe rotative selon la revendication précédente, dans laquelle l'autre poche (7) s'étend en direction circonférentielle de la paroi circonférentielle intérieure (11) depuis la sortie (6) jusqu'à l'entrée (5).

5. Pompe rotative selon l'une quelconque des revendications précédentes, dans laquelle la première poche (7) et / ou la deuxième poche (7) s'étend/s'étendent en direction circonférentielle de la paroi circonférentielle intérieure (11) depuis la traverse d'étanchéité (15) jusqu'à la traverse d'entraînement (14).

6. Pompe rotative selon l'une quelconque des revendications précédentes, dans laquelle la paroi circonférentielle intérieure (11) de l'espace de refoulement (1) et / ou la paroi circonférentielle extérieure (12) du rotor extérieur (10) présente/présentent au moins deux poches (7) reliées l'une à l'autre par une liaison (8).

7. Pompe rotative selon l'une quelconque des revendications précédentes, comprenant un entraînement électrique.
